# EUROPÄISCHE PATENTSCHRIFT

(11) **EP 0 436 259 B1**
(45) Veröffentlichungstag und Bekanntmachung des Hinweises auf die Patenterteilung: **02.11.1994**
(21) Anmeldenummer: 90250326.7
(22) Anmeldetag: 20.12.1990
(51) Int. Cl.: G07F 9/02, G07F 7/08, G07F 17/32

(54) **Geldspielgerät**
Coin-actuated gaming machine
Machine de jeu à sous

(30) Priorität: 04.01.1990 DE 4000252
(43) Veröffentlichungstag der Anmeldung: 10.07.1991
(73) Patentinhaber: Bally Wulff Automaten GmbH, 12045 Berlin (DE)
(72) Erfinder: Albrecht, Lutz Bernhard, W-1000 Berlin 27 (DE)
(74) Vertreter: Pfenning, Meinig & Partner

(56) Entgegenhaltungen:
- GB-A- 2 206 987
- US-A- 4 512 453
- US-A- 4 689 757

## Beschreibung

### Geldspielgerät

Die Erfindung betrifft ein Geldspielgerät mit einem Mikroprozessor, einem Speicher und einer Ein-Ausgangseinheit.

Geldspielgeräte sind allgemein bekannt. Diese Geldspielgeräte weisen üblicherweise ein Gehäuse auf, das von vorn zu öffnen ist, damit Wartungen durchgeführt werden können und das während der Spiele gesammelte Geld entnommen werden kann. Die Tür wird üblicherweise mit einem Schlüssel geöffnet, den die berechtigte Person bei sich trägt. Es hat sich aber gezeigt, daß sowohl bei den Personen, die einen Schlüssel zum Öffnen des Geldspielgerätes hatten, Mißbrauch dahingehend auftrat, daß die Personen Handlungen durchführten, die nicht gestattet waren, als auch Personen, die keinen Schlüssel zum Öffnen des Gerätes haben, durch Manipulationen die Tür öffneten und Eingriffe am Geldspielgerät vornahmen.

Weiterhin sind aus dem Dokument US-A-4512453 kodierte Schlüssel für einen Verkaufsautomaten bekannt (Spalte 8, Zeilen 37-39: data key, programming key, clearing key, reject/lockout key), welche unterschiedliche Operationen/Manipulationen beispielsweise an der Geldkassette zulassen (Spalte 8, Zeile 52 - Spalte 9, Zeile 1).

Der Erfindung liegt somit die Aufgabe zugrunde, ein Geldspielgerät zu schaffen, bei dem die Berechtigung für den Zugang zum Inneren des Geldspielgerätes überprüfbar ist.

Diese Aufgabe wird erfindungsgemäß durch die kennzeichnenden Merkmale des Hauptanspruchs gelöst.

Dadurch, daß eine Vorrichtung zur Prüfung der Zugangsberechtigung zum Inneren des Geldspielgerätes vorgesehen ist, die eine vom Geldspielgerät getrennte Schaltung zum Erzeugen einer fest zugeordneten Identifikationscodenummer und in dem Geldspielgerät eine Einrichtung zum Vergleichen der aus der Schaltung ausgelesenen Codenummer mit den Berechtigungscodenummern aufweist, kann bei Verbinden der Schaltung mit der Einrichtung zum Vergleichen der Codenummern die Person, die das Geldspielgerät berechtigt öffnet, identifiziert werden. Wenn das Gerät unbefugt geöffnet wird und keine Verbindung der Schaltung mit der Einrichtung zum Vergleichen der Codenummern vorgenommen wird, wird ein Signal abgegeben, das auf die Nichtberechtigung hinweist.

Durch die in den Unteransprüchen angebenen Maßnahmen sind vorteilhafte Weiterbildungen und Verbesserungen möglich.

Besonders vorteilhaft ist, daß die Identifikationsnummer der Schaltung, das Datum, die Uhrzeit und die gegebenenfalls durchgeführten Handlungen gespeichert werden, so daß später feststellbar ist, wer wann das Gerät geöffnet hatte und welche Handlungen er vorgenommen hat. Es kann somit überprüft werden, ob die Wartung durchgeführt wurde und Störungen beseitigt wurden und ob berechtigt Geld entnommen wurde.

Andere Vorteile und Ausführungen ergeben sich aus den weiteren Unteransprüchen.

Ein Ausführungsbeispiel der Erfindung ist in der Zeichnung dargestellt und wird in der nachfolgenden Beschreibung näher erläutert. Es zeigen:
- Fig. 1: eine Ansicht auf ein geöffnetes Geldspielgerät mit einer vergossenen Schaltung zum Erzeugen der zugeordneten Identifikationscodenummer und
- Fig. 2: eine schaltungsgemäße Ausgestaltung der Vorrichtung zur Prüfung der Zugangsberechtigung zum Inneren des Geldspielgerätes.

In Fig. 1 ist mit 1 ein Geldspielgerät bezeichnet, das ein Gehäuse 2 und eine das Gehäuse abschließende Tür 3 aufweist. Im Inneren des Gehäuses 2 sind die Umlaufkörper 4 mit Antriebstoren, eine Münzenverarbeitungseinheit 5, die nicht dargestellte Münzkanäle, Münzprüfer und Auszahlvorrichtungen aufweist, eine Münzkasse 6, die Steuerung des Geldspielgerätes und weitere Elemente aufgenommen.

An der Tür 3 und in oder am Gehäuse 2 sind Türkontakte 6 angeordnet, die ein Signal an die Steuerung abgeben, wenn die Tür geöffnet wird. Das Wartungspersonal, d.h. Techniker und Kassierer, haben jeweils ihnen zugeordnete vergossene Schaltungen zur Erzeugung einer fest zugeordneten Identifikationsnummer 7, die nicht einsehbar oder zugänglich ist, sondern nur Ausgangsanschlüsse 8 aufweist. Die Ausgangsanschlüsse 8 müssen mit einer im Geldspielgerät vorhandenen Anschlußbuchse 9 in Kontakt gebracht werden, die mit einer Einrichtung zum Vergleichen der Identifikationscodenummer in Verbindung steht.

In Fig. 2 ist schematisch die Vorrichtung zur Prüfung der Zugangsberechtigung zu den Geldspielgeräten in Form eines schaltungsgemäßen Ausführungsbeispiels dargestellt. Sie besteht aus der Schaltung zur Erzeugung einer Identifikationscodenummer 7 und einer Einrichtung 10 zum Vergleichen der Identifikationscodenummer mit gespeicherten Codenummern. Die Schaltung 7 weist einen Codegenerator 11 zur Erzeugung der Identifikationscodenummer, der vorzugsweise als parallel setzbares Schieberegister ausgebildet ist, auf. Die Eingänge des Schieberegisters 11 sind mit Kontaktbrücken 12 verbunden. Diese Kontaktbrücken 12 werden vom Hersteller des Geldspielgerätes in der Weise eingestellt, daß heißt unterbrochen, daß sich an den Schieberegistereingängen eine binär codierte Zahl ergibt. Diese binär codierte Zahl kann sequentiell am Ausgang 13 des Schieberegisters 11 ausgelesen werden. Der Ausgang 13 steht mit den in Fig. 1 dargestellten Ausgangsanschlüssen 8 in Verbindung.

Nachdem die Schaltung 7 codiert worden ist, wird sie zu einem Block vergossen, so daß die codierte Zahl nicht zu erkennen ist.

Im Geldspielgerät 1 ist für die Steuerung in bekannter Weise eine Mikroprozessor-Anordnung vorhanden, die ebenfalls Bestandteil der Vorrichtung zur Prüfung der Zugangsberechtigung ist. Die Mikroprozessoranordnung besteht aus dem Mikroprozessor 14 selbst, einem ROM 15, in dem das Steuerungsprogramm gespeichert ist, einem RAM 17 und einer Ein-Ausgangseinheit 16, die mit der Ausgangsbuchse 9 verbunden ist. Die einzelnen Elemente der Mikroprozessor-Anordnung sind über einen Bus 18 miteinander verbunden. In dem RAM 17 sind die Codenummern gespeichert, die für die verschiedenen Schaltungen 7 für das jeweilige Wartungspersonal eingestellt worden sind. Außerdem kann in dem RAM 17 zusätzlich zu jeder Codenummer Daten gespeichert werden, die Aussagen über die von dem jeweiligen Inhaber der Schaltung 7 am Geldspielgerät durchzuführenden Handlungen machen.

Die Funktionsweise der Vorrichtung zur Prüfung der Zugangsberechtigung zum Inneren des Geldspielgerätes ist folgende.

Wenn die Tür 3 des Geldspielgerätes 1 geöffnet wird, werden die Türkontakte 6 unterbrochen und es wird ein entsprechendes Signal an den Mikroprozessor 14 geliefert. Wenn nicht innerhalb eines vorgegebenen Zeitraums die Ausgangsanschlüsse 8 einer Schaltung 7 zur Identifizierung mit den Kontakten der Buchse 9 verbunden werden, so wird ein Signal vom Mikroprozessor 14 abgegeben, über das festgestellt werden kann, daß das Geldspielgerät 1 unbefugt geöffnet worden ist. Beispielsweise wird die Steuerung derart beeinflußt, daß das Geldspielgerät nicht mehr bespielbar ist. Dadurch wird ein Außenstehender auf das nichtbespielbare Gerät aufmerksam gemacht, so daß häufig der Aufsteller im nachhinein feststellen kann, wer das Gerät geöffnet hat, ohne sich zu identifizieren. Selbstverständlich kann dieses Signal der Nichtidentifizierung auch optische oder visuelle Signalanlagen auslösen.

Nachdem die Anschlüsse 8 in die Buchse 9 eingesteckt worden sind, sendet der Mikroprozessor ein Steuersignal aus und über den Ausgang 13 werden die binären Daten aus der Schaltung 7 ausgelesen und über die mit der Ein-Ausgabeeinheit 16 verbundene Datenleitung weitergeleitet. Der Mikroprozessor 14 vergleicht die Daten mit den im RAM 17 gespeicherten Codenummern. Wenn die Identifikationscodenummer der Schaltung nicht mit einer der gespeicherten übereinstimmt, wird wiederum ein Alarmsignal abgegeben. Bei Übereinstimmung werden die Daten, vom Mikroprozessor 14 gesteuert, im RAM 17 abgelegt, wobei zusätzlich zu der Identifikationscodenummer das Datum, die Uhrzeit und nach am Geldspielgerät 1 durchgeführten Handlungen, wie Geldbewegung, Münzen entnehmen oder Münzen nachfüllen, Fehler im Gerät beseitigen, Fehlerspeicher löschen oder dergleichen entsprechenden Daten gespeichert. Wenn die durchgeführten Handlungen nicht solche sind, die den jeweiligen Identifikationscodenummern zugeordnet sind, wird ein entsprechender Hinweis gespeichert.

Das Auslesen des Schieberegisters 11 erfolgt über die Spannungsversorgung des Geldspielgerätes 1, so daß keine zusätzliche Spannungsversorgung für die Schaltung 7 nötig ist. Weiterhin ist das RAM 17 batteriegepuffert, so daß die Daten auch bei abgeschaltetem Gerät erhalten bleiben.

Die Ein-Ausgabeeinheit 16 ist weiterhin mit einer Datenauslesebuchse 19 verbunden, über die die in dem RAM 17 gespeicherten Daten über ein externes Datenauslesesystem, das an die Datenauslesebuchse 19 angeschlossen wird, über die Ein-Ausgabeeinheit 16, die vom Mikroprozessor 14 gesteuert wird, auslesen. Auf diese Weise ist ein vollständiges Protokoll darüber vorhanden, wann und von wem welche Handlungen am Geldspielgerät vorgenommen wurden.

Die Schaltung 7 ist im Ausführungsbeispiel als Schieberegister ausgebildet. Ein derartiges Schieberegister kann auch auf bzw. in einer Chipkarte eingebracht sein. In abgewandelter Form kann die Schaltung auch ein Mikroprozessor oder andere zusammengefaltete Kontakte sein, wobei auch diese Ausführungsbeispiele in Form von Chipkarten ausgebildet sind.

## Patentansprüche

1. Geldspielgerät mit einem Mikroprozessor, mindestens einem Speicher und einer Ein-Ausgabeeinheit,
**dadurch gekennzeichnet**,
daß eine Vorrichtung (7,10) zur Prüfung der Zugangsberechtigung in das Innere des Geldspielgerätes (1) vorgesehen ist, die mindestens eine vom Geldspielgerät (1) getrennte Schaltung (7) zum Erzeugen einer fest zugeordneten Identifikationscodenummer und eine Einrichtung (10) zum Vergleichen und Registrieren der Identifikationscodenummer mit in dem Speicher (17) gespeicherten Codenummern aufweist, wobei nach Öffnen des Geldspielgerätes (1) die Schaltung (7) zum Erzeugen der Identifikationscodenummer mit der Einrichtung (10) verbindbar ist und wobei die Einrichtung (10) nach einer vorgegebenen Zeit ein Signal abgibt, wenn die Schaltung (7) nicht mit der Einrichtung (10) verbunden wird.

2. Geldspielgerät nach Anspruch 1, dadurch gekennzeichnet, daß nach Auslesen der Identifikationscodenummer diese zusammen mit dem Datum, der Uhrzeit und der gegebenenfalls durchgeführten Handlungen, wie Münzentnahme oder Münzauffüllung, Fehlerbeseitigung oder dergleichen im Speicher (17) gespeichert werden.

3. Geldspielgerät nach Anspruch 1 oder 2, dadurch gekennzeichnet, daß in dem Speicher (17) ständig neben den jeweiligen Codenummern die diesen zugeordneten erlaubten Handlungen gespeichert sind, und daß die beim offenen Geldspielgerät durchgeführten Handlungen mit den der jeweiligen Identifikationscodenummer zugeordneten erlaubten Handlungen verglichen werden, wobei bei Vornahme unerlaubter Handlungen ein Hinweis darauf gespeichert wird.

4. Geldspielgerät nach Anspruch 1, dadurch gekennzeichnet, daß beim Öffnen des Geldspielgerätes (1) ohne anschließender Identifikation oder mit anschließender falscher Identifikation ein Alarmsignal abgegeben wird.

5. Geldspielgerät nach Anspruch 4, dadurch gekennzeichnet, daß das Alarmsignal das Geldspielgerät vorübergehend unbespielbar macht.

6. Geldspielgerät nach Anspruch 1, dadurch gekennzeichnet, daß die Schaltung(7) ein parallel setzbares Schieberegister (11) aufweist.

7. Geldspielgerät nach Anspruch 5, dadurch gekennzeichnet, daß das Schieberegister (11) mittels entfernbarer Kontaktbrücken (12) setzbar ist.

8. Geldspielgerät nach Anspruch 1 oder Anspruch 6 und 7, dadurch gekennzeichnet, daß die Schaltung (7) vergossen ist.

9. Geldspielgerät nach einem der Ansprüche 1 bis 8, dadurch gekennzeichnet, daß die Schaltung (7) auf oder in einer Chipkarte angeordnet ist.

## Claims

1. A coin-actuated gaming machine comprising a microprocessor, at least one memory and an input and output unit, **characterised in that** a device (7, 10) for checking access authorization to the interior of the coin-actuated gaming machine (1) is provided, which comprises at least one circuit (7) which is separate from the coin-actuated gaming machine (1) for generating a fixed allocated identification-code number, and a device (10) for comparing and registering the identification-code number with code numbers stored in the memory (17 , in which respect the circuit (7) is, after opening the coin-actuated gaming machine (1), connected to the device (10) for generating the identification-code number, and that the device (10) gives a signal after a specified period of time if the circuit (7) is not connected to the device (10).

2. A coin-actuated gaming machine according to claim 1, **characterised in that** once the identification-code number has been read, it is stored in the memory (17) together with date, time and, if appropriate, carried out operations, such as coin removal or coin loading, error correction, or the like.

3. A coin-actuated gaming machine according to claim 1 or 2, **characterised in that** the memory (17) continuously stores alongside respective code numbers therewith associated authorized operations, and that operations carried out with the opened coin-actuated gaming machine are compared to authorized operations associated with a respective identification-code number, and that an indication is stored when unauthorized operations are carried out.

4. A coin-actuated gaming machine according to claim 1, **characterised in that** an alarm signal is emitted if the coin-actuated gaming machine (1) is opened without subsequent identification or with subsequent false identification.

5. A coin-actuated gaming machine according to claim 4, **characterised in that** the alarm signal temporarily immobilizes the coin-actuated gaming machine.

6. A coin-actuated gaming machine according to claim 1, **characterised in that** the circuit (7) comprises a slide register (11) which can be set in parallel.

7. A coin-actuated gaming machine according to claim 5, **characterised in that** the slide register (11) is set by means of removable contact bridges (12).

8. A coin-actuated gaming machine according to claim 1 or claims 6 and 7, **characterised in that** the circuit (7) is sealed.

9. A coin-actuated gaming machine according to claim 1 to 8, **characterised in that** the circuit (7) is accommodated on or in a chip card.

## Revendications

1. Machine de jeu à sous, comportant un microprocesseur, au moins une mémoire et une unité d'entrée et de sortie, caractérisée en ce qu'il est prévu un dispositif (7, 10) pour la vérification de la correction de l'accès à l'intérieur de la machine de jeu à sous (1) et qui présente au moins un circuit (7), séparé de la machine de jeu à sous (1), pour la production d'un numéro de code d'identification associé de façon fixe et un dispositif (10) pour la comparaison et l'enregistrement du numéro de code d'identification avec des numéros de code mémorisés dans la mémoire (17), le circuit (7) pour la production du numéro de code d'identification pouvant être relié au dispositif (10) après ouverture de la machine de jeu à sous (1), le dispositif (10) délivrant un signal après un temps prédéterminé lorsque le circuit (7) n'est pas relié au dispositif (10).

2. Machine de jeu à sous suivant la revendication 1, caractérisée en ce qu'après lecture du numéro de code d'identification, celui-ci est mémorisé dans la mémoire (17) en même temps que la date, le moment et les manipulations éventuellement exécutées, comme un prélèvement de monnaie ou un remplissage avec des monnaies, une suppression de défauts, etc.

3. Machine de jeu à sous suivant la revendication 1 ou 2, caractérisée en ce que dans la mémoire (17) sont mémorisées constamment, en plus des numéros de code respectifs, les manipulations autorisées associées à ces derniers et en ce que les manipulations exécutées lorsque la machine de jeu à sous est ouverte sont comparées aux manipulations autorisées associées aux numéros de code d'identification respectifs, une indication étant mémorisée à ce sujet lorsque sont entreprises des manipulations non autorisées.

4. Machine de jeu à sous suivant la revendication 1, caractérisée en ce que, lors de l'ouverture de la machine de jeu à sous (1) sans identification qui s'y rattache ou avec une fausse identification qui s'y rattache, un signal d'alarme est délivré.

5. Machine de jeu à sous suivant la revendication 4, caractérisée en ce que le signal d'alarme fait que temporairement la machine de jeu à sous ne peut pas jouer.

6. Machine de jeu à sous suivant la revendication 1, caractérisée en ce que le circuit (7) présente un registre à décalage (11) qui peut être placé en parallèle.

7. Machine de jeu à sous suivant la revendication 5, caractérisée en ce que le registre à décalage (11) peut être placé au moyen de ponts de contact (12) qui peuvent être supprimés.

8. Machine de jeu à sous suivant la revendication 1 ou la revendication 6 ou 7, caractérisée en ce que le circuit (7) est encapsulé.

9. Machine de jeu à sous suivant l'une des revendications 1 à 8, caractérisée en ce que le circuit (7) est agencé sur ou dans une carte à puce.
